# EUROPÄISCHE PATENTSCHRIFT

(11) **EP 2 600 050 B1**
(45) Veröffentlichungstag und Bekanntmachung des Hinweises auf die Patenterteilung: **28.10.2015**
(21) Anmeldenummer: 12195186.7
(22) Anmeldetag: 02.12.2012
(51) Int. Cl.: F16L 19/02

(54) **Drehbarer Fitting zum Einsetzen in ein Spundloch**
Swivel coupling for barrel bung
Dispositif d'accouplement pivotant pour fût

(30) Priorität: 03.12.2011 DE 202011052181 U
(43) Veröffentlichungstag der Anmeldung: 05.06.2013
(73) Patentinhaber: Jehle, Georg, 87727 Babenhausen (DE)
(72) Erfinder: Jehle, Georg, 87727 Babenhausen (DE)
(74) Vertreter: Hutzelmann, Gerhard

(56) Entgegenhaltungen:
- WO-A1-01/11282
- DE-A1- 3 829 471
- FR-A1- 2 532 396
- FR-A5- 2 120 677
- GB-A- 655 022
- GB-A- 870 938
- NL-A- 7 713 823
- US-A- 4 302 033
- US-A- 5 213 095

## Beschreibung

Die Erfindung bezieht sich auf eine Vorrichtung zum Entleeren und/oder Belüften von Fässern, Kanistern oder dergleichen.

Es sind verschiedenartigste Vorrichtungen zum Entleeren und/oder Belüften von Fässern, Kanistern oder anderen gleichwertigen Behältnissen bekannt, die jedoch alle im wesentlichen zwei Nachteile aufweisen. Der erste Nachteil ist, daß vor allem dickflüssigere Füllgüter der Fässer nur mit erheblichem Zeitaufwand mittels Schwerkraft entnommen werden können. Der zweite Nachteil ist darin zu sehen, daß die Entnahmeeinrichtungen oftmals nachtropfen, was zu unerwünschten Verunreinigungen führt. Ein dritter Nachteil ist, daß die Belüftungsöffnungen von Fässern oft nur schwer geöffnet werden können und dann meistens die Wiederverschließbarkeit nicht mehr gegeben ist.

Beispielsweise ist aus der US 5,213,095 ein Drehgelenk bekannt, bei dem der Eingang und der Ausgang über eine dazu rechtwinklig verlaufende Achse gegeneinander verdreht werden können, wodurch der Strömungsweg beeinträchtigt wird.

Der Erfindung liegt daher die Aufgabe zugrunde, eine Lösung für die vorgenannten Probleme vorzuschlagen und eine Vorrichtung zum Entleeren und/oder Belüften von Fässern, Kanistern oder dergleichen zu schaffen, die ein schnelles und tropffreies Entleeren insbesondere von Ölfässern, Kanistern oder dergleichen ermöglicht und auch ein unerwünschtes Heraustropfen des Inhalts durch eine Belüftungsöffnung wirksam verhindert.

Diese Aufgabe wird erfindungsgemäß dadurch gelöst, daß eine Kombination aus einem Drehgelenk und einem Absperrhahn vorgesehen ist, wobei das Drehgelenk mit dem Absperrhahn direkt verbunden bzw. versehen ist, wobei auf der ersten Seite des Drehgelenks ein Außengewinde zum Einschrauben in Faßöffnungen, vorzugsweise handelsübliche Faßöffnungen, oder daß auf der ersten Seite des Drehgelenkes ein Innengewinde zum Aufschrauben auf Kanisterstutzen, vorzugsweise handelsübliche Kanisterstutzen, oder daß auf der ersten Seite des Drehgelenkes eine Spreizeinrichtung vorgesehen ist, die in eine Behälteröffnung einzugreifen vermag und daß auf der zweiten Seite des Drehgelenks ein Anschluß, insbesondere ein Anschlußgewinde für einen als Auslauf- und/oder Belüftungshahn ausgebildeten Absperrhahn vorgesehen ist, wobei das Drehgelenk rohrförmig ausgebildet ist und die erste und die zweite Seite des Drehgelenks sich entlang einer gemeinsamen Längsachse gegeneinander zu verdrehen vermögen.

Hiermit kann der Auslauf nach oben gedreht und so ein Nachtropfen verhindert werden.

Damit ist die Vorrichtung universell für verschiedenste Behältnisse verwendbar.

Zudem wird durch den Einsatz eines rohrförmigen Drehgelenks, bei dem sich die erste und die zweite Seite entlang einer gemeinsamen Längsachse gegeneinander verdrehen lassen, ein gerader und damit strömungsgünstiger Verlauf ermöglicht.

Damit kann die Vorrichtung mit verschiedenen Auslauf- bzw. Belüftungshähnen kombiniert werden. Auch eine Kombination mit einem Auslaufschlauch oder dergleichen ist denkbar.

Erfindungsgemäß hat es sich auch als sehr vorteilhaft erwiesen, wenn das Drehgelenk aus einem Außenteil und einem Innenteil aufgebaut ist, wobei das Außenteil das Gewinde zum Faß hin und das Innenteil den Anschluß zum Auslaufhahn hin aufweist.

Auch damit wird ein gerader und damit strömungsgünstiger Verlauf ermöglicht.

Dabei ist es äußerst vorteilhaft, wenn das Außenteil und das Innenteil gegeneinander drehbar gelagert sind.

Damit wird die erwünschte Drehbarkeit sichergestellt.

Äußerst vorteilhaft ist es erfindungsgemäß auch, wenn zwischen Innenteil und Außenteil eine Dichtung vorgesehen ist.

Hierdurch wird verhindert, daß zwischen Innenteil und Außenteil Flüssigkeit oder dergleichen durchtritt.

Eine weitere sehr vorteilhafte Fortbildung der Erfindung liegt auch dann vor, wenn das Außenteil einen Bund bzw. Flanschansatz aufweist, der eine Dichtung zum Faß hin aufzunehmen vermag, insbesondere auch eine herkömmliche Faßdeckel-Dichtung.

Ebenfalls sehr vorteilhaft ist es, wenn eine innere, vorzugsweise versenkte Anlagefläche für einen Dichtring vorgesehen ist.

Damit wird eine dichte und sichere Verbindung zwischen Vorrichtung und Behälter hergestellt. Durch die Verwendung der Faßdeckeldichtung kann die original zum Verschluß des Fasses genutzte Dichtung gleich weiterverwendet werden. Defekte Dichtungen aufgrund langer Nutzungsdauer werden so vermieden. Aber auch separate Dichtungen für die Vorrichtung sind denkbar.

Eine weitere vorteilhafte Ausgestaltung der Erfindung liegt vor, wenn das Außenteil und/oder das Innenteil eine Ausgestaltung aufweisen, die es ermöglicht, per Hand oder mit einem Werkzeug kraftschlüssig anzugreifen, wobei diese Ausgestaltung als Riffelung, Sechskant oder dergleichen ausgeführt sein kann.

Damit kann die Vorrichtung sehr einfach in ein Faß eingeschraubt werden. Zudem lässt sich die Vorrichtung auf einfache Art und Weise mit einem Auslaufhahn verbinden.

Erfindungsgemäß ist es auch sehr vorteilhaft, wenn das Drehgelenk im wesentlichen linear ausgebildet ist und so einen großen Durchmesser zum Auslaufhahn erlaubt.

Damit wird auch bei zähflüssigen Produkten ein ausreichender Durchfluss sichergestellt.

Eine weitere sehr vorteilhafte Fortbildung der Erfindung liegt auch vor, wenn das Innenteil durch das Außenteil hindurch ragt und auf der inneren Seite des Außenteils gesichert ist, wobei ein Seeger-Ring vorgesehen sein kann.

Damit wird die Vorrichtung durch einen sehr geringen Aufwand gebildet. Es ist dabei auch denkbar, daß das Innenteil nur in das Außenteil hinein ragt und dort gesichert ist.

Eine ebenfalls sehr vorteilhafte Weiterbildung der Erfindung liegt auch vor, wenn im Drehgelenk und/oder im Auslaufhahn eine Belüftungseinrichtung vorgesehen ist.

Hierdurch wird sichergestellt, daß sich im Behältnis kein Unterdruck bildet, der die Entnahme des Inhaltes behindern würde.

Dabei hat es sich als sehr vorteilhaft erwiesen, wenn eine Belüftungsleitung vorgesehen ist.

Durch die Belüftungsleitung wird nur ein minimaler Unterdruck aufrecht erhalten, der die Abgabe des Füllgutes nicht behindert. Außenluft wird nach Bedarf angesaugt. Zudem wird ein unerwünschtes Heraustropfen des Füllgutes aus der Belüftungsöffnung vermieden.

Eine weitere sehr vorteilhafte Weiterbildung der Erfindung liegt auch vor, wenn ein Freiflußauslaufhahn vorgesehen ist.

Durch einen Freiflußauslaufhahn wird möglichst viel Füllgut in kurzer Zeit entnommen.

Es hat sich erfindungsgemäß auch als sehr vorteilhaft erwiesen, wenn der Auslauf- und/oder Belüftungshahn mit Drucktastenbetätigung ausgerüstet ist.

Hierdurch ist eine einfach Einhand-Bedienung möglich.

Im folgenden wird die Erfindung anhand mehrerer Ausfühnmgsbeispiele veranschaulicht.

Dabei zeigen:
- Fig. 1: eine Ansicht einer ersten erfindungsgemäßen Vorrichtung für Fässer,
- Fig. 2: einen Schnitt durch diese Vorrichtung,
- Fig. 3: einen Schnitt durch eine weitere Vorrichtung für Kanister,
- Fig. 4: einen Schnitt durch eine universelle Vorrichtung mit Klemmbefestigung, und
- Fig. 5: einen Schnitt durch eine weitere Vorrichtung für Kanister mit nochmals vergrößerter Durchflußöffnung.

Mit 1 ist in Fig. 1 ein Drehgelenk, bestehend aus einem Innenteil 2 und einem Außenteil 3 bezeichnet.

Das Innenteil 2 ist mit einem Außensechskant 4 und einem Innengewinde 5 versehen, die vom Drehgelenk 1 wegweisend angeordnet sind.

An seinem dem Drehgelenk 1 zugewandten Ende des Innenteils 2 ist ein zylinderformiger Ansatz 6 vorgesehen, der sich im Außenteil 3 zu drehen vermag. Am drehgelenkseitigen Ende des Ansatzes 6 ist eine Rille 7 vorgesehen, in die ein Sicherungsring 8, zum Beispiel ein Seegerring eingesetzt ist und so ein Herausziehen des Innenteils 2 aus dem Außenteil 3 verhindert. Es ist denkbar, daß der Seegerring versenkt angeordnet ist.

Das Außenteil 3 weist im wesentlichen eine Bohrung 9 auf, in die das Innenteil 2 mit dem Ansatz 6 eingreift. Am äußeren Umfang des Außenteils 3 ist ein Sechskant 10, ein Dichtflansch 11 und ein Außengewinde 12 vorgesehen.

Zusätzlich kann noch zwischen Innenteil 2 und Außenteil 3 eine Dichtung vorgesehen sein, die als Radial- und/oder Axialdichtung ausgeführt sein kann.

Hierzu kann, wie in Fig. 2 dargestellt, eine vergrößerte Bohrung 13 im Außenteil vorgesehen sein, in die ein O-Ring 14 oder ein anderes Dichtungselement eingelegt ist. Gegen diesen O-Ring 14 drückt ein entsprechender Ansatz 15 am Innenteil 2.

Auf diese Art und Weise wird das Innenteil 2 gegenüber dem Außenteil 3 abgedichtet, ohne die Drehbarkeit negativ zu beeinflussen.

Vielmehr wird durch diese Dichtung eine leicht erhöhte Reibung zwischen Innenteil 2 und Außenteil 3 geschaffen, die ein versehentliches und ungewolltes Verdrehen der beiden Teile zueinander verhindert.

Es sind auch andere Dichtungsanordnungen denkbar. Es können beispielsweise Simmerringe oder auch Labyrintdichtungen oder andere geeignete Dichtungselemente eingesetzt werden, die eine Drehbarkeit der beiden Teile zueinander gewährleisten.

Das Außenteil 3 wird mit seinem Außengewinde 12 in das zu entleerende Behältnis, meistens ein Ölfass oder dergleichen, geschraubt. Hierzu wird der dafür vorgesehene Verschluß geöffnet, die Faßdeckeldichtung entnommen und auf das Außenteil 3 geschoben.

Durch die Verwendung der Faßdeckeldichtung für das Außenteil 3 wird gewährleistet, daß immer eine gute und geeignete Dichtung zum Abdichten des Außenteils 3 zum Faß hin zur Verfügung steht. Die Verwendung anderer Dichtungen, insbesondere von handelsüblichen O-Ringen in der entsprechenden Dimensionierung ist natürlich ebenfalls denkbar und oftmals sogar sinnvoll, da Faßdeckeldichtungen teilweise nur für einen einmaligen Gebrauch geeignet sind.

Der Dichtflansch 11 drückt dabei die Faßdeckeldichtung gegen das entsprechende Gegenstück am Faß.

Das Einschrauben des Außenteils 3 wird durch den Sechskant 10 erleichtert.

Anstatt des Sechskants 10 kann auch eine andere geeignete Ausgestaltung vorgesehen sein, über die das Außenteil 3 in ein Faß eingeschraubt werden kann. Es sind Rändelungen oder dergleichen denkbar, die ein Einschrauben des Außenteils 3 von Hand ermöglichen.

In das Innengewinde 5 des Innenteils 2 ist ein Absperrhahn 16 eingeschraubt. Mit diesem kann die Abgabe des Faßinhaltes dosiert werden.

Der Absperrhahn 16 kann auf seiner Abgabeseite beispielsweise eine gebogene Auslaßöffnung aufweisen. Es ist aber auch denkbar, daß ein Bogen 17 vorgesehen ist, der die Abgabe des Faßinhaltes erleichtert.

Der Einsatz eines sogenannten Freiflußhahnes ist denkbar, der beispielsweise auch mit einem Druckknopf bedient werden kann.

Nach Abgabe der gewünschten Inhaltsmenge wird der Absperrhahn 16 so gedreht, daß die Auslassöffnung nach oben zeigt. Ein Nachtropfen wird damit verhindert.

Anstelle des Innengewindes 5 kann auch ein Außengewinde vorgesehen sein.

Um den Absperrhahn 16 mit dem Innenteil 2 verbinden zu können, ist ein Sechskant 4 vorgesehen, der das Zusammenschrauben der beiden Teile ermöglicht.

Anstatt des Sechskants 4 kann auch eine andere geeignete Ausgestaltung vorgesehen sein, über die das Innenteil 2 mit dem Absperrhahn 16 verschraubt werden kann.

Durch die im wesentlichen lineare Ausgestaltung des Drehgelenks 1 und des darauf folgenden Absperrhahns 16 ist ein sehr großer innerer Durchmesser der Anordnung realisierbar.

Durch die für Faßgewinde meistens eingesetzte Größe von 2 Zoll besteht hier eine Dickenbeschränkung. Andere Abmessungen sind für spezielle Behältnisse denkbar. Gerade bei dickflüssigen Ölen oder dergleichen ist damit dann bei bekannten Ausgestaltungen die Abgabe erschwert und langwierig.

Durch die vorliegende Erfindung wird demgegenüber eine große Auslaßöffnung geschaffen.

Der Absperrhahn 16, der beispielsweise als Kugelhahn ausgeführt sein kann oder eine andere möglichst freifließende Ausgestaltung aufweisen kann, kann bei der erfindungsgemäßen Ausführung mit Innengewinde 5 einen Durchmesser zwischen 3/4 und 1 ½ Zoll aufweisen.

Wird anstatt des Innengewindes 5 ein Außengewinde vorgesehen, sind auch größere Durchmesser des Absperrhahns 16 möglich.

Neben der großen Auslaßöffnung, die ein schnelles Entnehmen von auch dickflüssigen Füllgütern aus dem jeweiligen Faß ermöglicht, wird auch ein ungewolltes Nachtropfen wirksam verhindert.

Wie in Fig. 3 dargestellt kann die erfindungsgemäße Vorrichtung auch für Kanister eingesetzt werden. Hierzu wird anstatt des Außengewindes 12 am Außenteil 3 ein Innengewinde 32 vorgesehen, welche auf den Stutzen Am Kanister aufgesetzt wird. Eine innenliegende Dichtung, die auf die Vorderkante des Stutzens aufsetzt, ist dabei auch vorgesehen.

Zudem ist noch, wie in Fig. 4 dargestellt eine Klemmbefestigung der Vorrichtung 41 denkbar. Hierzu ist das Außenteil 43 mit einem Klemmteil 44 und einer Anlagefläche 45 versehen, die als Gegenmutter ausgebildet sein kann. Durch gezieltes Verdrehen des Klemmteils 44 gegenüber dem Außenteil 43 wird dieses aufgespreizt, nachdem es in eine Öffnung eines Behältnisses eingeführt wurde. Durch das Aufspreizen wird die Vorrichtung 41 fixiert und befestigt. Durch eine solche Ausgestaltung ist auch der Einsatz bei Behältnissen denkbar, die weder ein Innen- noch ein Außengewinde aufweisen.

Die erfindungsgemäße Vorrichtung kann in allen vorbeschriebenen Varianten auch zur gezielten Belüftung von Behältnissen eingesetzt werden. Hierzu wird die jeweilige Vorrichtung in die entsprechende Belüftungsöffnung eingesetzt. Die Vorrichtung ist hierzu entsprechend kleiner dimensioniert.

Auch denkbar ist es, daß die erfindungsgemäße Auslassvorrichtung mit einer eigenen Belüftungseinrichtung ausgerüstet ist, wie dies in Fig. 3 dargestellt ist. Die dort dargestellte Vorrichtung 31 ist mit einem Luftrohr 35 ausgerüstet, durch welches Außenluft in den jeweiligen Behälter einströmen kann. Das Luftrohr 35 ist zu einer Belüftungsöffnung 36 geführt, die direkt mit der Umgebung in Kontakt steht. Innerhalb der Belüftungsöffnung 36 kann ein Verschluß 37 vorgesehen sein, der einen unerwünschten Austritt der Behälterfüllung durch die Belüftungsöffnung verhindert. Der Verschluß 37 kann dabei als mechanischer Verschluß ausgeführt sein, der beim Öffnen des Auslasses ebenfalls geöffnet ist. Es ist aber auch eine Ausgestaltung denkbar, bei der der Verschluß 37 als Rückschlagventil ausgebildet ist. Hierzu kann beispielsweise ein einfaches Kugelventil vorgesehen sein, welches nur eine Durchströmungsrichtung, nämlich die Belüftung des Behältnisses, zulässt.

In diesem Zusammenhang sind verschiedenste Ausgestaltungen des Luftrohres 35 denkbar. Die genaue geometrische Ausgestaltung kann auch in Abhängigkeit des jeweiligen Füllgutes erfolgen. Je nach Viskosität kann beispielsweise auch auf das Luftrohr 35 völlig verzichtet werden und nur die Belüftungsöffnung 36 angebracht werden.

Bei Einsatz eines Freiflußventiles kann die Belüftungsöffnung 37 beispielsweise durch einfache Druckbetätigung des Freiflußventiles ebenfalls geöffnet werden.

Es ist im Rahmen dieser Erfindung auch denkbar, daß ein Außenteil 52, einen verkürzten zylinderförmigen Ansatz 56 aufweist. Der Ansatz 56, sowie der Ansatz 15, liegen vollständig im Außenteil 53 und sind mit einem in einer Nut 57 angeordneten Außenseegerring 58 gesichert. Das Außenteil 53 ist mit einer Riffelung 60 versehen, die es ermöglicht, das Außenteil 53 mit seinem Innengewinde 32 auf einen Kanister oder dergleichen aufzuschrauben. Durch diese Bauart kann das im Innenteil 52 vorgesehene Innengewinde wenigstens annähernd gleich groß dem Innengewinde 32 sein, wodurch eine maximal große Durchflußöffnung geschaffen wird. Der Dichtflansch 11 ist hier wieder innenliegend ausgeführt.

Die erfindungsgemäße Vorrichtung kann nicht nur für höherviskose Güter eingesetzt werden, sondern vielmehr in allen Bereichen, in denen ein Nachtropfen des Füllgutes bei Entnahme aus einem Behältniss unerwünscht ist.

So besteht beispielsweise oftmals mit Hähnen für Kanister das Problem, daß diese sehr schnell verschleissen. Nicht nur, daß sich die Überwurfmuttern mit denen diese an den Kanistern befestigt werden, aufplatzen, sondern auch die Hähne an sich werden bei normalem Gebrauch innerhalb kurzer Zeit undicht.

Genau diese beiden Probleme werden auch mit der vorliegenden Erfindung gelöst.

Die erfindungsgemäße Vorrichtung kann aus hochwertigem Material gefertigt werden, das langlebig ist. Verschleißteile sind nur in Form von Dichtungen vorhanden, die jedoch einzeln austauschbar sind.

## Patentansprüche

1. Vorrichtung zum Entleeren und/oder Belüften von Fässern, Kanistern oder dergleichen, wobei eine Kombination aus einem Drehgelenk (1) und einem Absperrhahn (16) vorgesehen ist, **dadurch gekennzeichnet, daß** das Drehgelenk mit dem Absperrhahn direkt verbunden bzw. versehen ist, wobei auf der ersten Seite des Drehgelenks ein Außengewinde (12) zum Einschrauben in Faßöffnungen, vorzugsweise handelsübliche Faßöffnungen oder daß auf der ersten Seite des Drehgelenkes ein Innengewinde zum Aufschrauben auf Kanisterstutzen, vorzugsweise handelsübliche Kanisterstutzen oder daß auf der ersten Seite des Drehgelenkes eine Spreizeinrichtung vorgesehen ist, die in eine Behälteröffnung einzugreifen vermag und daß auf der zweiten Seite des Drehgelenks ein Anschluß, (2) insbesondere ein Anschlußgewinde, für den als Auslauf- und/oder Belüftungshahn ausgebildeten Absperrhahn vorgesehen ist, wobei das Drehgelenk rohrförmig ausgebildet ist und die erste (11) und die zweite (15) Seite des Drehgelenks sich entlang einer gemeinsamen Längsachse gegeneinander zu verdrehen vermögen.

2. Vorrichtung nach Anspruch 1, **dadurch gekennzeichnet, daß** das Drehgelenk aus einem Außenteil und einem Innenteil aufgebaut ist, wobei das Außenteil das Gewinde zum Faß hin und das Innenteil den Anschluß zum Auslaufhahn hin aufweist.

3. Vorrichtung nach Anspruch 2, **dadurch gekennzeichnet daß** das Außenteil und das Innenteil gegeneinander drehbar gelagert sind.

4. Vorrichtung nach Anspruch 2 oder 3, **dadurch gekennzeichnet, daß** zwischen Innenteil und Außenteil eine Dichtung vorgesehen ist.

5. Vorrichtung nach einem der vorangehenden Ansprüche, **dadurch gekennzeichnet, daß** das Außenteil einen Bund bzw. Flanschansatz aufweist, der eine Dichtung aufzunehmen vermag, insbesondere auch eine herkömmliche Faßdeckel-Dichtung, um eine Abdichtung zum Faß hin zu schaffen.

6. Vorrichtung nach einem der vorangehenden Ansprüche, **dadurch gekennzeichnet, daß** eine innere, vorzugsweise versenkte Anlagefläche für einen Dichtring vorgesehen ist.

7. Vorrichtung nach einem der vorangehenden Ansprüche, **dadurch gekennzeichnet, daß** das Außenteil und/oder das Innenteil eine Ausgestaltung aufweisen, die es ermöglicht, per Hand oder mit einem Werkzeug kraftschlüssig anzugreifen, wobei diese Ausgestaltung als Riffelung, Sechskant oder dergleichen ausgeführt sein kann.

8. Vorrichtung nach einem der vorangehenden Ansprüche, **dadurch gekennzeichnet, daß** das Drehgelenk im wesentlichen linear ausgebildet ist und so einen großen Durchmesser zum Auslaufhahn erlaubt.

9. Vorrichtung nach einem der vorangehenden Ansprüche, **dadurch gekennzeichnet, daß** das Innenteil durch das Außenteil hindurch ragt und auf der inneren Seite des Außenteils gesichert ist, wobei ein Seeger-Ring vorgesehen sein kann.

10. Vorrichtung nach einem der vorangehenden Ansprüche, **dadurch gekennzeichnet, daß** im Drehgelenk und/oder im Auslaufhahn eine Belüftungseinrichtung vorgesehen ist.

11. Vorrichtung nach Anspruch 10, **dadurch gekennzeichnet, daß** eine Belüftungsleitung vorgesehen ist.

12. Vorrichtung nach einem der vorangehenden Ansprüche, **dadurch gekennzeichnet, daß** ein Freiflußauslaufhahn vorgesehen ist.

13. Vorrichtung nach einem der vorangehenden Ansprüche, **dadurch gekennzeichnet, daß** der Auslauf- und/oder Belüftungshahn mit Drucktastenbetätigung ausgerüstet ist.

## Claims

1. Device for emptying and/or ventilating casks, cans or the like, wherein a combination of a rotary joint (1) and a stopcock (16) is provided, **characterised in that** the rotary joint is directly connected or provided with the stopcock, wherein provided on the first side of the rotary joint is an external thread (12) for screwing into cask openings, preferably standard cask openings, or that provided on the first side of the rotary joint is an internal thread for screwing on can stub pipes, preferably standard can stub pipes, or that provided on the first side of the rotary joint is a spreading device capable of engaging in a container opening and that provided on the second side of the rotary joint is a connection (2), particularly a connecting thread, for the stopcock constructed as an outlet cock and/or ventilating cock, wherein the rotary joint is of tubular construction and the first side (11) and second side (15) of the rotary joint are capable of rotation relative to one another along a common longitudinal axis.

2. Device according to claim 1, **characterised in that** the rotary joint is constructed from an outer part and an inner part, wherein the outer part has the thread towards the cask and the inner part has the connection towards the outlet cock.

3. Device according to claim 2, **characterised in that** the outer part and the inner part are mounted to be rotatable relative to one another.

4. Device according to claim 2 or 3, **characterised in that** a seal is provided between inner part and outer part.

5. Device according to any one of the preceding claims, **characterised in that** the outer part has a collar or flange projection capable of receiving a seal, particularly a conventional cask lid seal, in order to create a seal with respect to the cask.

6. Device according to any one of the preceding claims, **characterised in that** an inner, preferably recessed, support surface for a sealing ring is provided.

7. Device according to any one of the preceding claims, **characterised in that** the outer part and/or the inner part have a form which enables frictional engagement by hand or by a tool, wherein this form can be executed as corrugation, hexagon or the like.

8. Device according to any one of the preceding claims, **characterised in that** the rotary joint is of substantially linear construction and thus allows a large diameter with respect to the outlet cock.

9. Device according to any one of the preceding claims, **characterised in that** the inner part projects through the outer part and is secured on the inner side of the outer part, wherein a circlip can be provided.

10. Device according to any one of the preceding claims, **characterised in that** a ventilating device is provided in the rotary joint and/or in the outlet cock.

11. Device according to claim 10, **characterised in that** a ventilating duct is provided.

12. Device according to any one of the preceding claims, **characterised in that** a freeflow outlet cock is provided.

13. Device according to any one of the preceding claims, **characterised in that** the outlet cock and/or ventilating cock is equipped with press-button actuating means.

## Revendications

1. Dispositif dévolu au vidage et/ou à la ventilation de fûts, bidons ou objets similaires, la combinaison d'une articulation tournante (1) et d'un robinet d'isolement (16) étant prévue, **caractérisé par le fait que** l'articulation tournante est en liaison directe avec le robinet d'isolement ou est respectivement munie de ce dernier, un filetage extérieur (12) étant prévu sur le premier côté de ladite articulation tournante, en vue du vissage dans des ouvertures de fûts, de préférence des ouvertures de fûts courantes dans le commerce ; ou **par le fait qu'**un filetage intérieur est prévu sur ledit premier côté de l'articulation tournante, en vue du vissage sur des embouts de bidons, de préférence des embouts de bidons courants dans le commerce ; ou **par le fait qu'**il est prévu, sur ledit premier côté de l'articulation tournante, un système déployable apte à pénétrer dans une ouverture de récipient ; et **par le fait qu'**il est prévu, sur le second côté de ladite articulation tournante, un raccord (2) se présentant, notamment, comme un filetage de raccordement dédié au robinet d'isolement réalisé sous la forme d'un robinet d'écoulement et/ou de ventilation, l'articulation tournante étant de réalisation tubulaire, et les premier (11) et second (15) côtés de ladite articulation tournante étant en mesure d'accomplir une rotation mutuelle le long d'un axe longitudinal commun.

2. Dispositif selon la revendication 1, **caractérisé par le fait que** l'articulation tournante est composée d'une partie extérieure et d'une partie intérieure, ladite partie extérieure présentant le filetage pointant vers le fût, et ladite partie intérieure comportant le raccord pointant vers le robinet d'écoulement.

3. Dispositif selon la revendication 2, **caractérisé par le fait que** la partie extérieure et la partie intérieure sont montées à rotation l'une par rapport à l'autre.

4. Dispositif selon la revendication 2 ou 3, **caractérisé par le fait qu'**une garniture d'étanchement est prévue entre la partie intérieure et la partie extérieure.

5. Dispositif selon l'une des revendications précédentes, **caractérisé par le fait que** la partie extérieure est respectivement dotée d'une collerette ou d'une bride protubérante apte à recevoir une garniture d'étanchement, en particulier également une garniture d'étanchement classique pour couvercles de fûts, en vu d'instaurer une étanchéité en direction du fût.

6. Dispositif selon l'une des revendications précédentes, **caractérisé par** la présence d'une surface intérieure d'appui de préférence encaissée, destinée à une bague d'étanchement.

7. Dispositif selon l'une des revendications précédentes, **caractérisé par le fait que** la partie extérieure et/ou la partie intérieure présente(nt) un profilage permettant une intervention mécanique manuelle, ou à l'aide d'un outil, ce profilage pouvant être réalisé sous la forme d'un moletage, d'un profil à six pans, ou d'une configuration analogue.

8. Dispositif selon l'une des revendications précédentes, **caractérisé par le fait que** l'articulation tournante est de réalisation à mode d'action essentiellement linéaire et autorise, de la sorte, un grand diamètre en direction du robinet d'écoulement.

9. Dispositif selon l'une des revendications précédentes, **caractérisé par le fait que** la partie intérieure franchit l'intégralité de la partie extérieure et est arrêtée sur le côté intérieur de ladite partie extérieure, un anneau de retenue de type Seeger pouvant alors être prévu.

10. Dispositif selon l'une des revendications précédentes, **caractérisé par le fait qu'**un système de ventilation est prévu dans l'articulation tournante et/ou dans le robinet d'écoulement.

11. Dispositif selon la revendication 10, **caractérisé par** la présence d'un conduit de ventilation.

12. Dispositif selon l'une des revendications précédentes, **caractérisé par** la présence d'un robinet d'écoulement à flux libre.

13. Dispositif selon l'une des revendications précédentes, **caractérisé par le fait que** le robinet d'écoulement et/ou de ventilation est équipé d'un actionnement par bouton-poussoir.
